# FASCICULE DE BREVET EUROPEEN

(11) **EP 0 166 989 B1**
(45) Date de publication et mention de la délivrance du brevet: **04.11.1987**
(21) Numéro de dépôt: 85106871.8
(22) Date de dépôt: 04.06.1985
(51) Int. Cl.: F28F 9/00, F28F 1/22, F22B 37/20

(54) **Panneau d'échange de chaleur à tubes verticaux, pour chaudières de récupération telles que chaudières à liqueur noire, ou sur fours d'incinération d'ordures ménagères, et procédés pour sa fabrication**
Wärmetauschplatte aus senkrechten Rohren, für Rückgewinnungsdampferzeuger, wie Schwarzlikördampferzeuger oder Stadtmüllverbrennungsofen, und Herstellungsverfahren
Vertical tube heat exchange panel for recovery boilers, such as black liquor boilers or town refuse incinerators, and manufacturing processes

(30) Priorité: 05.06.1984 FR 8408787
(43) Date de publication de la demande: 08.01.1986
(73) Titulaire: STEIN INDUSTRIE Société Anonyme dite:, F-78140 Vélizy Villacoublay (FR)
(72) Inventeur: Fournier, Jean, F-78730 Rochefort en Yvelines (FR)
(74) Mandataire: Weinmiller, Jürgen

## Description

La présente invention concerne un panneau d'échange de chaleur à tubes verticaux proches les uns des autres formant des boucles entre une entrée et une sortie par lesquelles ils sont suspendus à une structure rigide, et destinés à être en contact par leur surface extérieure avec des gaz chargés de suies, dans lequel les tubes de la partie centrale sont réunis entre eux par des ailettes continues. Elle s'étend en outre à des procédés de fabrication d'un tel panneau.

Lorsque l'on utilise des panneaux de ce genre pour l'échange de chaleur avec des gaz chargés de suies (tels que des gaz d'incinération de liqueur noire de papeterie ou d'ordures ménagères) circulant à l'extérieur des tubes, et surtout lorsqu'ils sont espacés d'un pas (distance entre les axes des tubes) relativement important (par exemple double du diamètre des tubes), il se produit assez rapidement des dépôts de suies entre les tubes. Ceux-ci abaissent le coefficient d'échange de chaleur et provoquent parfois une forte corrosion des tubes, et ils sont difficiles à éliminer par ramonage au jet de vapeur.

Pour remédier à ces difficultés, on a utilisé des panneaux de tubes d'écartement très faible (pas supérieur de quelques mm seulement au diamètre des tubes), en maintenant les tubes entre eux au moyen de petits ronds soudés de place en place entre ceux-ci. Le nettoyage de tels panneaux est plus facile, mais cette disposition nécessitait de nombreuses soudures manuelles, et ces soudures ne résistaient pas à la longue aux contraintes dues aux différences de température entre tubes et aux sollicitations agissant sur les panneaux. Elles entrainaient alors des fissurations et des fuites dans les tubes.

Le document FR-A-1 418 565 décrit un panneau de tubes d'échange de chaleur, de faible écartement, et qui sont tous réunis entre eux par des ailettes. Les soudures des ailettes sur les tubes extrêmes sont également soumises à des contraintes dues aux différentes de température entre tubes et au poids des tubes de la partie centrale, entraînant des risques de fissurations et de fuites.

Le document US-A-3 880 123 décrit un panneau de tubes d'échange de chaleur, de faible écartement, réunis entre eux par de courts éléments d'ailette, à l'exception de chacun des tubes supportés par un collecteur les plus proches du milieu du panneau et du tube adjacent non supporté. Ces derniers sont solidarisés par des éléments de profil en forme de S entrecroisés et superposés, dont les extrémités sont soudées sur les tubes adjacents. Un tel panneau n'évite pas l'accumulation entre les tubes de dépôts de suies difficiles à éliminer.

La présente invention a pour but de procurer un panneau d'échange de chaleur avec des gaz chargés de suies, qui soit facile à nettoyer des dépôts de suies, mais soit en même temps de fabrication facile et mécanisable et ne présente pas de fragilité de ses soudures.

Le panneau d'échange de chaleur selon l'invention est caractérisé en ce que tous ses tubes sont distants les uns des autres d'un pas de peu supérieur à leur diamètre extérieur, et en ce que les tubes extrêmes reliés directement à la structure de suspension sont solidarisés entre eux et avec le tube adjacent le plus proche par des organes de faible inférieur à celui des boucles supérieures du panneau, et sont réunis entre eux et avec le tube adjacent au-dessous des organes de solidarisation par des ailettes.

Il répond en outre de préférence à au moins l'une des caractéristiques suivantes:
- Les ailettes continues sont des éléments verticaux rapportés et soudées de part et d'autre sur les tubes voisins.
- Les ailettes continues sont des éléments verticaux déposés par fusion directe de métal entre deux tubes voisins.
- Les ailettes continues sont formées par la jonction par soudage de nervures en regard des tubes voisins.
- La partie des ailettes entre les tubes extrêmes et le tube adjacent le plus proche est fendue dans la zone la plus proche des organes de solidarisation.
- Le fond des fentes dans cette zone est formé par un trou circulaire de diamètre supérieur à la largeur de la fente correspondante.

Selon un premier procédé de fabrication du panneau de l'invention, on forme séparément deux à plusieurs circuits de tubes droits à extrémités en boucle, on les introduit les uns dans les autres en assemblant côte à côte les tronçons droits des tubes, on forme des ailettes entre ces tronçons droits, on dispose entre les tronçons extrêmes suspendus à la structure rigide et le tronçon adjacent, un peu au-dessus des ailettes, des éléments verticaux de solidarisation, puis on soude ces éléments avec les tubes adjacents à l'aide d'une machine de soudage en translation le long des tubes.

Selon un autre procédé de fabrication de ce panneau, on assemble côte à côte des tronçons de tubes droits, on forme des ailettes entre ces tronçons, on dispose entre les tronçons extrêmes suspendus à la structure rigide et le tronçon adjacent, un peu au-dessus des ailettes, des éléments verticaux de solidarisation, on soude ces éléments avec les tronçons de tubes adjacents à l'aide d'une machine de soudage en translation le long de ces tronçons, puis on soude sur leurs extrémités des boucles de raccordement.

Pour former les ailettes, on peut :
- soit disposer entre des tubes droits des éléments verticaux, puis souder ces éléments de part et d'autre sur les tubes adjacents
- soit déposer ces ailettes par fusion directe de métal entre les tubes
- soit assembler côte à côte des tubes droits munis de nervures dans un plan diamétral, et souder ces nervures entre elles.

Il est décrit ci-après, à titre d'exemple et en référence aux figures du dessin annexé, un panneau d'échange de chaleur pour chaudière à récupération de chaleur par incinération de liqueur noire de papeterie ou d'ordures ménagères.
La figure 1 représente en élévation l'ensemble du panneau.
La figure 2 représente le détail Il de la figure.
La figure 3 représente une coupe par l'axe III-III de la figure 2. Les figures 4 et 5 représentent respectivement des coupes selon les axes IV-IV et V-V de la figure 1.

Les figures 6, 7 et 8 représentent respectivement des coupes selon l'axe VI-VI de la figure 1, selon trois variantes de constitution des ailettes.

Dans la figure 1, le panneau d'échange de chaleur se compose de deux tubes 1, 2 proches l'un de l'autre, et dont les convolutions sont imbriquées l'une dans l'autre. L'écartement de ces tubes a été exagéré pour plus de clarté. Ils sont suspendus par leurs extrémités d'entrée 1A et de sortie 1 B à des structures fixes 3 et 4. Par exemple, pour des tubes de diamètre extérieur 51 mm, leur pas (écartement de leurs axes) est de 60 ou 63 mm. Ces tubes forment à leur partie inférieure des boucles 5,6, 7, 8 et à leur partie supérieure des boucles 9, 10, 11. Les tubes 1 et 2 sont reliés entre eux sur la plus grande partie de leur longueur par une ailette 12.

Pour éviter que les efforts dûs à une éventuelle différence de dilatation dans la direction représentée par la flèche 13 entre le panneau et le système de suspension n'introduisent des contraintes excessives sur l'extrémité supérieure de l'ailette de jonction entre les tronçons extrêmes des tubes reliées aux structures de suspension fixes et entre celles-ci et le tronçon adjacent, les deux tronçons extrêmes et le tronçon adjacent sont reliés par l'intermédiaire d'éléments de solidarisation 14, 15, soudés sur les tubes adjacents selon des génératrices. Ces éléments sont représentés à plus grande échelle sur les figures 2 et 3, correspondant au détail Il de la figure 1. L'élément 14 relie les tronçons de tube extrêmes 21 et 22, et l'élément 15 le tronçon 22 avec le tronçon adjacent 23 du panneau. Ces panneaux peuvent être doubles comme representé figure 1, mais ils peuvent etre simples, triples ou quadruples.

Les éléments d'ailette de jonction 26, 27 (dont la largeur a été exagérée pour plus de clarté) s'arrêtent un peu au-dessous des éléments 14, 15. Pour donner de la souplesse a la liaison entre les tronçons de tube, la zone supérieure des ailettes comporte une fente telle que 28, se terminant par un trou circulaire 29 afin d'éviter une amorce de propagation de fissure. De la sorte, les contraintes dûes aux dilatation différentielles se transmettent par les pièces 14, 15 et se dissipent dans l'ensemble du panneau.

Par contre, les tronçons de tubes 23, 24, comme tous ceux de la partie centrale du panneau, sont solidarisés par une ailette continue 25.

La figure 4 représente une coupe par un plan horizontal dans la partie supérieure du panneau, au-dessus du niveau des éléments creux de solidarisation 14, 15. Les tronçons de tubes 21, 22 et 23 sont séparés les uns des autres, cependant que les tronçons 23, 24, 30, et ainsi de suite, sont reliés par une ailette.

Par contre, dans la coupe représentée en figure 5, selon l'axe V-V de la figure 1, au-dessous du niveau des éléments creux de liaison 14, 15 tous les tronçons de tube 21, 22, 23, 24, 30, etc, sont solidarisés par une ailette.

Les figures 6, 7 et 8 représentent trois variantes de constitution de l'ailette de jonction entre les tronçons de tubes. Elles correspondent à une coupe selon l'axe VI-VI de la figure 1.

La figure 6 représente une ailette de jonction formée par des plats verticaux 34, 35, rapportés et soudes de chaque côté sur les tubes 31, 32, 33 selon des lignes de soudure telles que 36, 37. Les tubes peuvent comporter déjà leurs boucles d'extrémité et avoir été mis en place l'un à l'intérieur de l'autre, ou les boucles d'extrémités peuvent être soudées sur les extrémités des tronçons de tube après mise en place des ailittes; dans ce cas la machine à souder se déplace le long des axes des tubes.

La figure 7 représente des ailettes de jonction 38, 39 formées par dépôt de métal fondu entre les tronçons de tube adjacents 31, 32, 33, par une machine automatique fixe dans laquelle défilent les tubes. Les boucles d'extrémités sont soudées ultérieurement sur les extrémités des tronçons de tube.

La figure 8 représente des ailettes de jonction 40, 41 formées par soudure 42, 43 de tubes 31, 32, 33 munis de nervures dans un plan diamétral Dans ce cas également, la soudure des nervures entre elles s'effectue par une machine fixe. Les boucles d'extrémités sont soudées ultérieurement.

Le panneau d'échange de chaleur selon l'invention s'applique plus particulièrement aux chaudières de récupération de chaleur par incinération de liqueur noire de papeterie ou d'ordures ménagères, mais il convient dans tous les cas ou l'on doit effectuer un échange de chaleur entre un fluide à réchauffer ou vaporiser circulant à l'intérieur des tubes et des gaz ou vapeurs chargés de poussières solides circulant autour de ceux-ci.

## Revendications

1. Panneau d'échange de chaleur à tubes verticaux (1, 2) proches les uns des autres formant à leur partie inférieure et à leur partie supérieure des boucles (5 à 8 et 9 à 11) entre une entrée (1A) et une sortie (1 B) par lesquelles ils sont suspendus à une structure rigide (3, 4), et destinés à être en contact par leur surface extérieure avec des gaz chargés de suies, dans lequel les tubes de la partie centrale sont réunis entre eux par des ailettes continues (25), caractérisé en ce que tous les tubes sont distants les uns des autres d'un pas de peu supérieur à leur diamètre extérieur, et en ce que les tubes extrêmes reliés directement à la structure de suspension sont solidarisés entre eux et avec le tube adjacent le plus proche par des organes de faible hauteur (14, 15) soudés de part et d'autre sur les tubes voisins (21, 22, 23) à un niveau inférieur à celui des boucles supérieures du panneau, et sont réunis entre eux et avec le tube adjacent au-dessous des organes de solidarisation par des ailettes (26).

2. Panneau selon la revendication 1, caractérisé en ce que les ailettes continues sont des éléments verticaux (34, 35, figure 6) rapportés et soudés de part et d'autre sur les tubes voisins.

3. Panneau selon la revendication 1, caractérisé en ce que les ailettes continues sont des éléments verticaux (38, 39, figure 7) déposés par fusion directe de métal entre deux tubes voisins.

4. Panneau selon la revendication 1, caractérisé en ce que les ailettes continues sont formées par la jonction par soudage de nervures (40, 41, figure 8) en regard des tubes voisins.

5. Panneau selon l'une des revendications 1 à 4, caractérisé en ce que la partie des ailettes entre les tubes extrêmes et le tube adjacent le plus proche est fendue (28, figure 2) dans la zone la plus proche des organes de solidarisation.

6. Panneau selon la revendication 5, caractérisé en ce que le fond des fentes est formé dans cette zone par un trou circulaire (29) de diamètre supérieur à la largeur de la fente correspondante.

7. Procédé de fabrication d'un panneau d'échange de chaleur selon la revendication 1, caractérisé en ce que l'on forme séparément deux ou plusieurs circuits de tubes droits à extrémités en boucle, en ce que l'on les introduit les uns dans les autres en assemblant côte à côte les tronçons droits des tubes, en ce que l'on forme des ailettes entre ces tronçons droits, en ce que l'on dispose entre les tronçons extrêmes suspendus à la structure rigide et le tronçon adjacent, un peu au-dessus des ailettes, des éléments verticaux de solidarisation, puis en ce que l'on soude ces éléments avec les tubes adjacents à l'aide d'une machine de soudage en translation le long des tubes.

8. Procédé de fabrication d'un panneau d'échange de chaleur selon la revendication 1, caractérisé en ce que l'on assemble côte à côte des tronçons de tubes droits, en ce que l'on forme des ailettes entre ces tronçons, en ce que l'on dispose entre les tronçons extrêmes suspendus à la structure rigide et le tronçon adjacent, un peu au-dessus des ailettes, des éléments verticaux de solidarisation, en ce que l'on soude ces éléments avec les tubes adjacents à l'aide d'une machine de soudage en translation le long de ces tronçons, puis en ce que l'on soude sur leurs extrémités des boucles de raccordement.

9. Procédé selon les revendications 7 ou 8, caractérisé en ce que l'on forme les ailettes en disposant entre les tronçons de tubes droits des éléments verticaux, puis en soudant ces éléments de part et d'autre sur les tubes adjacents.

10. Procédé selon les revendications 7 ou 8, caractérisé en ce que l'on forme les ailettes en les déposant par fusion directe de métal entre des tronçons de tubes droits.

11. Procédé selon les revendications 7 ou 8, caractérisé en ce que l'on assemble côte à côte des tronçons de tubes droits munis de nervures dans un plan diamétral, et en ce que l'on soude ces nervures entre elles.

## Patentansprüche

1. Wärmetauschertafel mit nahe beieinanderliegenden senkrechten Rohren (1, 2), die an ihrem unteren und an ihrem oberen Teil zwischen einem Eingang (1A) und einem Ausgang (1 B), durch die sie an einer starren Struktur (3, 4) aufgehängt sind, Bögen (5 bis 8 und 9 bis 11) bilden, und die über ihre äußere Oberfläche mit rußbefrachteten Gasen in Kontakt stehen sollen, wobei die Rohre des zentralen Bereichs untereinander durch durchgehende Rippen (25) verbunden sind, dadurch gekennzeichnet, daß alle Rohre einen Achsabstand zueinander aufweisen, der etwas größer ist als ihr äußerer Durchmesser, und daß die äußersten Rohre, die direkt mit der Hängestruktur verbunden sind, untereinander und an dem nächstliegenden Rohr durch Organe (14, 15) geringer Höhe befestigt sind, die auf beiden Seiten auf die benachbarten Rohre (21, 22, 23) in einer Höhe unterhalb der oberen Bögen der Tafel aufgeschweißt und untereinander und mit dem benachbarten Rohr unterhalb der Befestigungsorgane durch Rippen (26) verbunden sind.

2. Tafel nach Anspruch 1, dadurch gekennzeichnet, daß die durchgehenden Rippen (34, 35, Fig. 6) angesetzte senkrechte Elemente sind, die auf beiden Seiten auf die benachbarten Rohre aufgeschweißt sind.

3. Tafel nach Anspruch 1, dadurch gekennzeichnet, daß die durchgehenden Rippen (38, 39, Fig. 7) senkrechte Elemente sind, die durch direkte Metallfusion zwischen zwei benachbarten Rohren angebracht werden.

4. Tafel nach Anspruch 1, dadurch gekennzeichnet, daß die durchgehenden Rippen aus der Schweißverbindungen von Leisten (40, 41 Fig. 8) gegenüber den benachbarten Rohren bestehen.

5. Tafel nach einem der Ansprüche 1 bis 4, dadurch gekennzeichnet, daß der Abschnitt der Rippen zwischen den äußersten Rohren und dem nächstliegenden Rohr in dem den Befestigungsorganen nächstliegenden Bereich geschlitzt ist (28, Fig. 2).

6. Tafel nach Anspruch 5, dadurch gekennzeichnet, daß der Boden der Schlitze in diesem Bereich von einem kreisförmigen Loch (29) gebildet wird, dessen Durchmesser größer ist als die Breite des entsprechenden Schlitzes.

7. Verfahren zur Herstellung einer Wärmetauschertafel nach Anspruch 1, dadurch gekennzeichnet, daß man getrennt zwei oder mehrere gerade Rohrkreise mit bogenförmigem Ende bildet, daß man sie ineinander einführt, indem man die geraden Rohrabschnitte nebeneinander anordnet, daß man zwischen die an der starren Struktur aufgehängten äußersten Abschnitte und den benachbarten Abschnitt etwas oberhalb der Rippen senkrechte Befestigungselemente anbringt, und dann diese Elemente mit den benachbarten Rohren mithilfe einer Schweißmaschine in Verschiebung entlang der Rohre verschweißt.

8. Verfahren zur Herstellung einer Wärmetauschertafel nach Anspruch 1, dadurch gekennzeichnet, daß man man gerade Rohrabschnitte nebeneinander anordnet, zwischen diesen Abschnitten Rippen bildet, zwischen den an der starren Struktur aufgehängten äußersten Abschnitten und dem benachbarten Abschnitt senkrechte Befestigungselemente anbringt, diese Elemente mit den benachbarten Rohren mithilfe einer Schweidmaschine in Verschiebung entlang dieser Abschnitte verschweißt, dann auf ihre Enden Anschlußbögen schweißt.

9. Verfahren nach den Ansprüchen 7 oder 8, dadurch gekennzeichnet, daß man die Rippen formt, indem man zwischen den geraden Rohren senkrechte Elemente anordnet, dann diese Elemente auf beiden Seiten auf die benachbarten Rohre aufschweißt.

10. Verfahren nach den Ansprüchen 7 oder 8, dadurch gekennzeichnet, daß man die Rippen dadurch formt daß man sie durch direkte Metallfusion zwischen den Rohren aufbringt.

11. Verfahren nach den Ansprüchen 7 oder 8, dadurch gekennzeichnet, daß man nebeneinander gerade Rohrabschnitte anordnet, die in einer Umfangsebene mit Leisten versehen sind, und diese Leisten miteinander verschweißt.

## Claims

1. A heat exchanger panel with vertical tubes (1, 2) close to one another, forming loops (5 to 8 and 9 to 11) at their lower part and at their upper part between an inlet (1A) and an outlet (1 B), by which they are suspended from a rigid structure (3, 4), and intended to be in contact via their outer surface with soot-loaded gases, in which the tubes of the central part are interconnected by continuous fins (25), characterized in that all the tubes are distant from one another by a pitch slightly greater than their outer diameter, and in that the end tubes which are directly connected to the suspension structure are fixed to one another and to the nearest adjacent tube by short members (14, 15) welded on either side on the neighbouring tubes (21, 22, 23) at a lower level than that of the upper loops of the panel, and are connected to each other and to the adjacent tube below the fixing members by fins (26).

2. A panel according to claim 1, characterized in that the continuous fins are vertical elements (34, 35, fig. 6) and are welded on either side to the adjacent tubes.

3. A panel according to claim 1, characterized in that the continuous fins are vertical elements (38, 39, fig. 7) deposited by direct metal melting between two adjacent tubes.

4. A panel according to claim 1, characterized in that the continuous fins are formed by welding together facing ribs (40, 41, fig. 8) of the adjacent tubes.

5. A panel according to one of claims 1 to 4, characterized in that the portion of the fins between the end tubes and the nearest adjacent tube is split (28, fig. 2) in the zone closest to the fixing members.

6. A panel according to claim 5, characterized in that the bottom of the splits is formed by a circular hole (29) of a larger diameter than the width of the corresponding split.

7. A method of manufacturing a heat exchanger panel according to claim 1, characterized in that two or more circuits of straight tubes with loop ends are formed separately, in that they are nested into one another by assembling side by side the straight portions of the tubes, in that fins are formed between these straight portions, in that vertical fixing elements are placed between the end portions suspended at the rigid structure and the adjacent portion, slightly above the fins, and in that finally these elements are welded to the adjacent tubes by means of a welding machine moving in translation along the tubes.

8. A method of manufacturing a heat exchanger panel according to claim 1, characterized in that portions of straight tubes are assembled side by side, fins are formed between these portions, vertical fixing elements are placed between the end portions suspended to the rigid structure and the adjacent portion, slightly above the fins, that these elements are welded to the adjacent tubes by means of a welding machine moving in translation along these portions, and that connection loops are welded to their ends.

9. A method according to claims 7 or 8, characterized in that the fins are formed by disposing vertical elements between the portions of straight tubes, then by welding these elements on either side onto the adjacent tubes.

10. A method according to claims 7 or 8, characterized in that the fins are formed by depositing them by direct metal melting between the straight portions of tubes.

11. A method according to claims 7 or 8, characterized in that straight tube portions supplied with ribs in a diametral plane are assembled side by side and in that these ribs are welded to one another.
